# EUROPÄISCHE PATENTANMELDUNG

(11) **EP 0 036 853 A2**
(43) Veröffentlichungstag der Anmeldung: **30.09.1981**
(21) Anmeldenummer: 81890045.8
(22) Anmeldetag: 13.03.1981
(51) Int. Cl.: F41C 19/14

(54) **Einrichtung zur Spannungsänderung der den Schlagbolzen beaufschlagenden Feder von Handfeuerwaffen**

(30) Priorität: 14.03.1980 AT 1426/80
(71) Anmelder: Kepplinger Johann, A-6330 Kufstein (AT)
(72) Erfinder: Kepplinger Johann, A-6330 Kufstein (AT)
(74) Vertreter: Torggler, Paul, Dr.

(57) **Zusammenfassung**

Durch Drehung eines von außen zugänglichen Hebels (4) kann der Abstand der beiden Widerlager (6, 7) der den Schlagbolzen (3) beaufschlagenden Feder (2) zwischen zwei Endstellungen verändert werden. in einer Endstellung ist die Feder (2) gespannt und in der anderen im wesentlichen entspannt. Das erste Widerlager (6) der Feder (2) wird hiezu von einem in der Federdruckrichtung im Verschluß (8) verschiebbaren Gleitstück (12) gebildet, das mit einem an der kolbenseitigen Verschlußseite aus dem Verschluß (8) ragenden Winkelhebel (4) gelenkig verbunden ist.

## Beschreibung

Die Erfindung bezieht sich auf eine Einri.chtung zur Spannungsänderung der den Schlagbolzen beaufschlagenden Feder von Handfeuerwaffen, mit einem von außen zugänglichen zweiarmigen Hebel, dessen Drehung um eine feste Achse den Abstand der beiden Widerlager der Feder zueinander zwischen zwei Endstellungen verändert, wobei in einer Endstellung die Feder gespannt und in der anderen im wesentlichen entspannt ist.

### Charakteristik des bekannten Standes der Technik

Eine derartige Einrichtung ist aus der DE-OS 27 38 892 bekannt geworden. Dort wird ein Sicherheitsschloß für Kipplaufwaffen beschrieben, bei dem die den Schlagbolzen beaufschlagende Feder sich an einem um eine Achse drehbaren Widerlager abstützt, das an einem zweiarmigen Hebel anliegt. Dieser Hebel weist an dem am drehbaren Widerlager anliegenden Arm eine Spannkurve auf, die auf das Widerlager bei Betätigung des hinter dem Abzugszüngel aus dem Kolben der Waffe ragenden zweiten Hebelarm einwirkt und die Feder vorspannt. Der Schlagbolzen wird daher nur dann ausgelöst, wenn der zweiarmige Hebel in den Kolben eingedrückt wird. Diese Ausbildung ist einerseits von Nachteil, da keine Arretierung des Hebels in eingedrückter Stellung vorgesehen ist, sodaß er immer von Hand aus fixiert werden muß, und sie ist andererseits nur schlecht für Repetiergewehre verwendbar, da kein Nachladen ohne Entspannen der Feder möglich ist.

### Aufgabe der Erfindung

Die Erfindung hat es sich daher zur Aufgabe gestellt, eine Einrichtung der eingangs genannten Art zu schaffen, bei der die Spannung der den Schlagbolzen beaufschlagenden Feder unabhängig vom Abzugsmechanismus,ist. Es soll weiters möglich sein, bei gespannter Feder nachzuladen, sodaß die Einrichtung insbesondere für Repetiergewehre verwendet werden kann.

### Darlegung des Wesens der Erfindung

Erfindungsgemäß wird diese Aufgabe dadurch gelöst, daß die Feder, die in an sich bekannter Weise den Schlagbolzen umgibt, von einem das erste Widerlager bildenden, in der Federdruckrichtung im Verschluß verschiebbaren Gleitstück beaufschlagt ist, das mit einem an der kolbenseitigen Verschlußseite aus dem Verschluß ragenden Winkelhebel gelenkig verbunden ist.

Bei der erfindungsgemäßen Einrichtung ist daher die Spannungsänderung der Schlagbolzenfeder völlig ünbeeinflußt durch den Abzugsmechanismus im Verschluß, der vorzugsweise ein üblicher Zylinderdrehverschluß ist, möglich. Der Verschluß ist weiters sowohl bei im wesentlichen entspannter als auch bei gespannter Schlagbolzenfeder betätigbar, ohne daß eine Änderung des eingestellten Zustandes eintritt. Sie eignet sich daher insbesondere für Repetiergewehre, bei denen eine rasche Schußfolge erwünscht ist, da, wie erwähnt, die Verschlußbetätigung zum Nachladen einer Patrone aus dem Magazin die Schlagbolzenfeder nicht entspannt.

In einer bevorzugten Ausführung ist vorgesehen, daß ein die Schlagbolzenfahne mit einer Sperrkante sperrender Abzugsstollen eine weitere Sperrleiste aufweist, die bei ausgelöstem Schlagbolzen das Gleitstück hintergreift. Nach Abgabe eines Schusses kann daher die erfindungsgemäße Einrichtung nicht betätigt werden, bevor nicht durch die Betätigung des Verschlusses die Schlagbolzenfeder wieder gespannt ist, wobei die Schlagbolzenfahne den Abzugsstollen verschwenkt und die Sperrleiste das Gleitstück freigibt. Dies bringt den Vorteil der einfachen Kontrolle, ob ein Schuß abgefeuert worden ist oder nicht. Ist der Schuß nicht abgefeuert und damit die Schlagbolzenfeder gespannt, kann der Winkelhebel verschwenkt werden, da das Gleitstück verschiebbar ist. Ist hingegen der Schuß bereits abgegeben, ist, wie erwähnt, das Gleitstück und damit der Winkelhebel blockiert.

Die Arretierung des Winkelhebels in der schlagbolzenfederbelasteten Stellung kann beispielsweise dadurch erfolgen, daß ein Kniehebelsystem vorgesehen ist, das durch den Winkelhebel und den Verbindungshebel zum Gleitstück gebildet ist. Der Schwenkbereich des Winkelhebels kann jedoch in einer bevorzugten Ausführung verringert werden, wenn der aus dem Verschluß ragende Griff des Winkelhebels bei gespannter Feder arretierbar ist. Hiezu ist vorteilhaft der Griff mit einem Sperrhebel versehen, der mit einer Sperrnocke in eine am Verschluß ausgebildete Raste einfällt.

Nachstehend wird die Erfindung an Hand der Figuren der beiliegenden Zeichnungen näher erläutert, ohne darauf beschränkt zu sein.

### Beschreibung der Zeichnungsfiguren

Die Fig. 1 zeigt einen Längsschnitt durch einen Zylinderdrehverschluß für ein Repetiergewehr mit gespannter Schlagbolzenfeder, die Fig. 2 einen um 90 Grad verdrehten Längsschnitt durch die Ausführung nach Fig. 1, die^{<}Fig. 3 und 4 den Fig. 1 und 2 entsprechenden Längsschnitte bei im wesentlichen entspannter Schlagbolzenfeder, und dieFig. 5 einen Längsschnitt nach Fig. 1 nach Schußabgabe.

### Beschreibung eines bevorzugten Ausführungsbeispieles

Im Verschluß 8 ist in einem Schlagbolzengehäuse 1 ein Schlagbolzen 3 längsverschiebbar angeordnet, und von einer Schlagbolzenfeder 2 über einen Teil seiner Länge umgeben. Die Schlagbolzenfeder 2 stützt sich einseitig an einem ersten Widerlager 6 ab, das durch die Stirnfläche eines Gleitstückes 12 gebildet wird, und an der anderen Seite an einem zweiten Widerlager 7, das am vorderen Ende des Schlagbolzens 3 ausgebildet ist. In Verlängerung des Schlagbolzens ist ein Zündstift 16 angeordnet, dessen Spitze bei Beaufschlagung durch eine Bohrung in der laufseitigen Stirnseite des Verschlusses austritt, und eine im Lauf 9 eingesteckte Patrone zündet. Der hintere Endbereich des Schlagbolzens 3 ist von einem beidseitig aus ihm radial vorstehenden Stift 21 durchsetzt, dessen beiden Enden in je einer längsverlaufenden Ausnehmung 19 des Verschlusses 8 geführt sind. Das nach unten zur Abzugseinrichtung vorstehende Ende des Stiftes 21 dient als Schlagbolzenfahne 13. Wie aus Fig. 5 ersichtlich, liegt nach Abgabe eines Schusses der Stift 21 an der Stirnseite des Schlagbolzengehäuses 1 an. Eine Drehung des Spannhebels 20 verschiebt über nicht gezeigte Schraubenflächen das Schlagbolzengehäuse 1 und damit den Stift 21 unter Komprimierung der Feder 2 nach hinten, bis die Sperrkante 14 eines Abzugsstollens 15 die Schlagbolzenfahne 13 fängt. Diese Stellung ist in Fig. 1 und 2 gezeigt.

Die erfindungsgemäße Einrichtung zur Spannungsänderung weist das das erste Widerlager 7 bildende, bereits erwähnte Gleitstück 12 auf, in das der hintere Endbereich des Schlagbolzens 3 ragt. Es ist mit einem Längsschlitz 18 versehen, in dem der Stift 21 des Schlagbolzens 3 sich bewegt. Das Gleitstück 12 weist eine parallel zum Stift 21 angeordnete Achse 11 auf, auf der ein Zwischenhebel 10 drehbar gelagert ist. Der Zwischenhebel 10 ist wiederum mit einem Winkelhebel 4 über die Achse 17 gelenkig verbunden. Der Winkelhebel 4 selbst ist um die verschlußfeste Achse 5 um einen Bereich von ungefähr 150 Grad verschwenkbar. Um die Verschwenkung über diesen großen Winkelbereich zu ermöglichen, ist der Zwischenhebel 10 gekrümmt ausgebildet und legt sich in der in Fig. 4 gezeigten Stellung des Winkelhebels 4 um die Achse 5.

Der aus dem Verschluß 8 ragende Griff 23 des Winkelhebels 4 ist mit einem Sperrhebel 24 (Fig. 2, 4) versehen, der gegen eine Feder 26 um eine Achse 25 drehbar ist, und eine Sperrnocke 27 aufweist, die eine Sperraste 28 am Verschluß 8 bei gespannter Schlagbolzenfeder 2 hintergreift (Fig. 2). Auf diese Weise läßt sich die gespannte Schlagbolzenfeder 2 arretieren.

Die erfindungsgemäße Einrichtung arbeitet wie folgt: In Fig. 5 ist die Stellung der einzelnen Teile nach der Schußabgabe dargestellt. Die Schlagbolzenfeder 2 ist im wesentlichen entspannt. Der Stift 21 mit der Schlagbolzenfahne 13 wird gegenüber dem Abzugsstollen 15 nach vorne verschoben, und der Abzugsstollen 15 nach unten verschwenkt. Dabei hintergreift ein zur Sperrkante 14 paralleler hinterer Quersteg 29 des Abzugsstollens das hintere Ende des Gleitstückes 12, sodaß dieses nicht mittels des Winkelhebels 4 verschoben werden kann. Dadurch werden zwei Vorteile erzielt: einmal kann durch die Blockierung des Winkelhebels 4 festgestellt werden, daß der Schuß bereits abgegeben wurde, zum zweiten wird verhindert, daß das Gleitstück 12 und der Schlagbolzen 3 bzw. der Stift 21 außer Eingriff kommen. Die Betätigung des Spannhebels 20 schiebt die Schlagbolzenfahne 13, nicht jedochdas Gleitstück 12 zurück, sodaß die Sperrkante 14 des Abzugsstollens 15 die Schlagbolzenfahne 13 fängt. Diese Stellung ist in den Fig. 1 und 2 dargestellt. Eine Verschwenkung des Winkelhebels 4 ist nunmehr möglich, da die Sperrleiste 29 das Gleitstück 12 freigegeben hat. Die Verschwenkungdes Winkelhebels 4 erfolgt durch Aufhebung der Verriegel=ung zwischen der Sperrnocke 27 und der Sperraste 28, worauf der Winkelhebel 4 unter Wirkung der Schlagbolzenfeder 2 in die in den Fig. 3 und 4 gezeigte Stellung geschwenkt wird, wobei sich die Schlagbolzenfeder 2 bis auf eine geringfügige Restspannung entspannt. DieRückwärtsbewegung des Gleitstückes 12 im Hohlraum 22 des Verschlusses wird durch den Zwischenhebel 10 auf den Winkelhebel 4 übertragen. Ist der Schlagbolzen 3 entspannt, kann der Abzugsstollen 15nicht mehr bewegt werden, da nunmehr das Gleitstück 12 die Sperrleiste 29 sperrt, sodaß die Restspannung der Schlagbolzenfeder 2 auch keine zufällige Beaufschlagung des Zündstiftes 16 bewirken kann, die im Normalfall ohnedies nicht für die Zündung einer Patrone ausreichen würde. Eine Bewegung des Züngels bleibt ohne Auswirkungen, und eine eventuell vorhandene Stecheinrichtung entschärft sich ebenfalls.

Zur Abgabe eines Schusses wird der Winkelhebel 4 wieder zurückgeschwenkt, wodurch das sich verschiebende Gleitstück 12 die Scₕlagbolzenfeder 2 komprimiert. Nach Einrasten der Verriegelung des Griffes 23 ist die Stellung nach Fig. 1 und 2 wieder erreicht und es kann ein Schuß abgegeben werden, da die Sperrleiste 29 wieder freiliegt.

Die erfindungsgemäße Einrichtung eignet sich insbesondere für Jagdrepetiergewehre, wo es mitunter erforderlich ist, unmittelbar nacheinander zumindest zwei Schüsse abzugeben, was in der verriegelten Stellung des Winkelhebels 4 nach Fig. 1 und 2 wie bei Gewehren ohne Federentspannung möglich ist.

## Patentansprüche

1. Einrichtung zur Spannungsänderung der den Schlagbolzen beaufschlagenden Feder von Handfeuerwaffen, mit einem von außen zugänglichen zweiarmigen Hebel, dessen Drehung um eine feste Achse den Abstand der beiden Wi-derlager der Feder zueinander zwischen zwei Endstellungen verändert, wobei in einer Endstellung die Feder gespannt und in der anderen im wesentlichen entspannt ist, dadurch gekennzeichnet, daß die Feder (2), die in an sich bekannter Weise den Schlagbolzen (3) umgibt, von einem das erste Widerlager (6) bildenden, in der Federdruckrichtung im Verschluß (8) verschiebbaren Gleitstück (12) beaufschlagt ist, das mit einem an der kolbenseitigen Verschlußseite aus dem Verschluß (8) ragenden Winkelhebel (4) gelenkig verbunden ist.

2. Einrichtung nach Anspruch 1, dadurch gekennzeichnet, daß das Gleitstück (12) einen Längsschlitz (18) aufweist, in dem ein aus dem Schlagbolzen (3) radial vorstehender Stift (21) geführt ist, wobei das vorstehende Ende des Stiftes (21) die Schlagbolzenfahne (13) bildet.

3. Einrichtung nach Anspruch 2, dadurch gekennzeichnet, daß der Stift (21) beidseitig aus dem Schlagbolzen (3) radial vorsteht, und das zweite Ende des Stiftes (21) in einer längsverlaufenden Ausnehmung(19) des Verschlusses (8) geführt ist.

4. Einrichtung nach Anspruch 2, dadurch gekennzeichnet, daß ein die Schlagbolzenfahne (13) mit einer Sperrkante (14) sperrender Abzugsstollen (15) eine weitere Sperrleiste (29) aufweist, die bei ausgelöstem Schlagbolzen (3) das Gleitstück (12) hintergreift (Fig. 5).

5. Einrichtung nach Anspruch 1, dadurch gekennzeichnet, daß der Verbindungshebel (10) zwischen dem Gleitstück (12) und dem Winkelhebel (4) eine der Achse (5) des Winkelhebels (4) angepaßte Kröpfung aufweist.

6. Einrichtung nach Anspruch 1, dadurch gekennzeichnet, daß der Winkelhebel (4) in einer Ebene schwenkbar ist, die senkrecht zur Ebene des Längsschlitzes (18) im Gleitstück (12) verläuft.

7. Einrichtung nach Anspruch 1, dadurch gekennzeichnet, daß der aus dem Verschluß (8) ragende Griff (23) des Winkelhebels (4) bei gespannter Feder (11) arretierbar ist.

8. Einrichtung nach Anspruch 7, dadurch gekennzeichnet, daß der Griff (23) mit einem Sperrhebel (24) versehen ist, der eine Sperrnocke (27) aufweist, die in eine Raste (28) des Verschlusses (8) einrastbar ist.

9. Einrichtung nach Anspruch 8, dadurch gekennzeichnet, daß die Achse (25) des Sperrhebels (24) parallel zur Achse (5) des Winkelhebels (4) verläuft.
